# EUROPÄISCHE PATENTSCHRIFT

(11) **EP 3 997 310 B1**
(45) Veröffentlichungstag und Bekanntmachung des Hinweises auf die Patenterteilung: **25.02.2026**
(21) Anmeldenummer: 20740180.3
(22) Anmeldetag: 08.06.2020
(51) Int. Cl.: F01D 9/04

(54) **LEITSCHAUFELSEGMENT MIT STÜTZABSCHNITTSRIPPE**
VANE SEGMENT WITH SUPPORT SECTION RIB
SEGMENT D'AUBE DIRECTRICE POURVU DE NERVURE DE SECTION DE SUPPORT

(30) Priorität: 08.07.2019 EP 19184841
(43) Veröffentlichungstag der Anmeldung: 18.05.2022
(73) Patentinhaber: MTU Aero Engines AG, 80995 München (DE)
(72) Erfinder: SCHLEMMER, Markus, 80995 München (DE); THIELE, Oliver, 80995 München (DE); BIALEK, Grzegorz, 80995 München (DE); JASTRZEBSKI, Marcin, 80995 München (DE)
(86) Internationale Anmeldenummer: PCT/DE2020/000124
(87) Internationale Veröffentlichungsnummer: WO 2021/004562

(56) Entgegenhaltungen:
- WO-A1-2011/005337
- WO-A2-2007/085912
- WO-A2-2007/093851
- FR-A1- 3 003 894
- US-A- 2 605 997
- US-A- 881 474

## Beschreibung

Die vorliegende Erfindung betrifft ein Leitschaufelsegment für eine Gasturbine, insbesondere Fluggasturbine, mit wenigstens drei Leitschaufeln, einem radial inneren Deckband und einem radial äußeren Deckband, wobei sich die wenigstens eine Leitschaufel zwischen dem inneren Deckband und dem äußeren Deckband erstreckt, und wobei das innere Deckband oder/und das äußere Deckband einen jeweiligen entlang der Umfangsrichtung verlaufenden Stützabschnitt aufweist bzw. aufweisen mit einer jeweiligen axialen Stirnfläche.

Leitschaufeln mit Vorsprüngen am radial äußeren Deckband sind aus dem Dokument WO2007/093851A2 bekannt.

Die US 2,605,997 zeigt eine Befestigung für Leitschaufeln für Axialverdichter und Axialturbinen, wobei einzelne Leitschaufeln radial innen und außen Erhebungen aufweisen, welche in jeweils korrespondierende Aussparungen oder Nuten eines inneren und eines äußeren Ringes einzuführen sind, um die einzelnen Leitschaufeln in radialer Richtung und in Umfangsrichtung zu befestigen.

Richtungsangaben wie "Axial-" bzw. "axial", "Radial-" bzw. "radial" und "Umfangs-" sind grundsätzlich auf die Maschinenachse der Gasturbine bezogen zu verstehen, sofern sich aus dem Kontext nicht explizit oder implizit etwas anderes ergibt.

Der Bereich der Deckbänder wird übelicherweise auch dazu genutzt, ein Leitschaufelsegment in einer Bearbeitungseinrichtung einzuspannen, um die Leitschaufeln in gewünschter Weise bearbeiten zu können, beispielsweise zu schleifen. Dabei werden durch die Einspannung und durch die Bearbeitung wirkende Kräfte über den Stützabschnitt bzw. die in der Bearbeitungseinrichtung abgestützte Stirnfläche aufgenommen.

Aufgrund der beim Bearbeiten eines Leitschaufelsegments wirkenden Kräfte kann es im Stützabschnitt zu unerwünschten Rissen kommen, weil auf dem Stützabschnitt sehr hohe Druckkräfte wirken.

Die der Erfindung zu Grunde liegende Aufgabe wird darin gesehen, ein Leitschaufelsegment anzugeben, bei dem die Rissbildung durch Bearbeitung vermieden werden kann.

Diese Aufgabe wird gelöst durch ein Leitschaufelsegment mit den Merkmalen des Patentanspruchs 1 und eine Gasturbine mit den Merkmalen des Patentanspruchs 9. Vorteilhafte Ausgestaltungen mit zweckmäßigen Weiterbildungen sind in den abhängigen Patentansprüchen angegeben.

Vorgeschlagen wird also ein Leitschaufelsegment für eine Gasturbine, insbesondere Fluggasturbine, mit wenigstens drei Leitschaufeln, einem radial inneren Deckband und einem radial äußeren Deckband, wobei sich die wenigstens eine Leitschaufel zwischen dem inneren Deckband und dem äußeren Deckband erstreckt, und wobei das innere Deckband oder/und das äußere Deckband einen jeweiligen entlang der Umfangsrichtung verlaufenden Stützabschnitt aufweist bzw. aufweisen mit einer jeweiligen axialen Stirnfläche. Dabei ist vorgesehen, dass der Stützabschnitt an dem betreffenden inneren Deckband oder/und an dem betreffenden äußeren Deckband wenigstens eine in Radialrichtung verlaufende Stützabschnittsrippe aufweist, die mit dem Stützabschnitt verbunden ist, insbesondere einstückig integral ausgebildet ist, und die eine in die Stirnfläche des Stützabschnitts übergehende Rippenstirnfläche aufweist.

Durch die Stützabschnittsrippe und ihre Rippenstirnfläche können die beim Bearbeiten des Leitschaufelsegments auftretenden Kräfte besser verteilt und aufgenommen werden, so dass der Rissbildung entgegen gewirkt werden kann. Ferner hat die Stützabschnittsrippe auch eine versteifende Funktion für den üblicherweise in Radialrichtung eher dünn ausgebildeten Stützabschnitt.

Die axiale Stirnfläche, die an die (jeweilige) Rippenstirnfläche angrenzt und die axial vorne, axial hinten, radial außen oder radial innen angeordnet sein kann, kann eine maximale radiale Ausdehnung von 5mm, insbesondere 2mm aufweisen.

Die Rippenstirnfläche und die Stirnfläche des Stützabschnitt können plan zueinander ausgebildet sein. Hierdurch ergibt sich eine ebene und durchgehend vergrößerte Stützfläche, die aus der Stirnfläche und der Rippenstirnfläche gebildet ist. Durch die Vergrößerung der insgesamt zur Verfügung stehenden Fläche, über die Kräfte übertragen werden können, erfolgt eine bessere Kraftverteilung innerhalb des Stützabschnitts, so dass der Rissbildung entgegengewirkt werden kann.

Die Rippenstirnfläche und die Stirnfläche am radial inneren Deckband und/oder am radial äußeren Deckband bilden mit einer Stützfläche am anderen des inneren und äußeren Deckbandes, welche Stützfläche die andere Stirnfläche oder Rippenstirnfläche und Stirnfläche umfassen kann, eine innerhalb einer gemeinsamen Ebene liegende Stützfläche des Leitschaufelsegments, mit der das Leitschaufelsegment in Axialrichtung auf einer ebenen Unterlage abgestützt werden kann. Mit anderen Worten bilden die Stirnfläche(n) und die Rippenstirnfläche(n) Auflage- und/oder Konkatktflächen, mittels derer das Leitschaufelsegment, insbesondere wenn es für die Bearbeitung in einer Bearbeitungsvorrichtung eingespannt ist, auf einer ebenen Unterlage, die parallel oder im Wesentlichen parallel zur Umfangs- und Radialrichtung verläuft, abgestützt werden kann, insbesondere mit Flächenkontakt zwischen der Stützfläche und der ebenen Auflagefläche. Die Stützfläche bildet also vorzugsweise eine axiale Grenzfläche des Leitschaufelsegments.

Das Leitschaufelsegment kann mehr als drei Leitschaufeln aufweisen.

In einer Weiterbildung umfasst das Leitschaufelsegments sowohl eine derartige axial vordere (stromaufwärtige) als auch eine derartige axial hintere (stromabwärtige) Stützfläche, die beide eine oder mehrere Rippenstirnflächen am inneren Deckband und/oder am radial äußeren Deckband umfassen.

Die Rippenstirnfläche einer Stützabschnittsrippe kann etwa 2% bis 15%, vorzugsweise etwa 6% bis 12%, der Stirnfläche des Stützabschnitts entsprechen. Anders ausgedrückt wird also die zur Verfügung stehende Stützfläche um etwa 2 bis 15% vergrößert durch das Vorsehen von einer Stützabschnittsrippe.

Die wenigstens eine Stützabschnittsrippe kann bezogen auf die Erstreckung des Stützabschnitts im Umfangsrichtung in der Mitte des Stützabschnitts ausgebildet sein. Alternativ das Leitschaufelsegment zwei oder mehr Stützabschnittsrippen aufweist, die entlang des Stützabschnitts verteilt angeordnet sind, insbesondere regelmäßig verteilt angeordnet sind. Entsprechend kann die Anordnung von Stützabschnittsrippen in Abhängigkeit der Ausgestaltung des Leitschaufelsegments, insbesondere seiner Ausdehnung in Umfangsrichtung und der Dimensionierung des Stützabschnitts, erfolgen. Hierdurch wird sichergestellt, dass die zusätzliche Rippenstirnfläche an geeigneten Stellen bereitgestellt wird, um die wirkenden Kräfte möglichst gut verteilen zu können.

Die wenigstens eine Stützabschnittsrippe, insbesondere alle Stützabschnittsrippen, kann bzw. können auf derjenigen Seite des jeweiligen Deckbandes ausgebildet sein, die von einem Gaskanal abgewandt ist. Hierdurch wird sichergestellt, dass die zusätzliche(n) Stützabschnittsrippe(n) die Strömung in einer Gasturbine nicht beeinträchtigt bzw. beeinträchtigen.

Die obige Aufgabe wird auch gelöst durch eine Gasturbine, insbesondere Fluggasturbine, mit wenigstens einem Leitschaufelkranz, der verdichterseitig oder turbinenseitig vorgesehen ist, und der aus mehreren in Umfangsrichtung nebeneinander angeordneten Leitschaufelsegmenten gebildet ist, wie sie oben beschrieben worden sind. In Bezug auf die Gasturbine, die einen Leitschaufelkranz mit solchen Leitschaufelsegmenten aufweist, wird noch darauf hingewiesen, dass die Stützabschnittsrippen im Betrieb einer Gasturbine keine Rolle bzw. Funktion haben. Die durch die Stützabschnittsrippen hervorgerufene Gewichtszunahme bei einem Leitschaufelsegment kann als vernachlässigbar angesehen werden, insbesondere auch unter dem Gesichtspunkt, dass die Rissbildung und somit aufwändige Reparaturen bzw. Austausch von Leitschaufelsegmenten vermieden werden können.

Nachfolgend wird die Erfindung unter Bezugnahme auf die anliegenden Figuren beispielhaft und nicht einschränkend beschrieben. Dabei zeigt
Fig. 1 in einer vereinfachten schematischen Darstellung ein Prinzipbild einer Fluggasturbine.
Fig. 2 ein bekanntes Leitschaufelsegment mit Stützabschnitt am radial inneren Deckband in vereinfachter und schematischer Vorder- und Seitenansicht;
Fig. 3 ein Beispiel eines Leitschaufelsegments mit Stützabschnitt mit Stützabschnittsrippe in vereinfachter und schematischer Vorder- und Seitenansicht;

Fig. 1 zeigt schematisch und vereinfacht eine Fluggasturbine 10, die rein beispielhaft als Mantelstromtriebwerk illustriert ist. Die Gasturbine 10 umfasst einen Fan 12, der von einem angedeuteten Mantel 14 umgeben ist. In Axialrichtung AR der Gasturbine 10 schließt sich an den Fan 12 ein Verdichter 16 an, der in einem angedeuteten inneren Gehäuse 18 aufgenommen ist und einstufig oder mehrstufig ausgebildet sein kann. An den Verdichter 16 schließt sich die Brennkammer 20 an. Aus der Brennkammer ausströmendes heißes Abgas strömt dann durch die sich anschließende Turbine 22, die einstufig oder mehrstufig ausgebildet sein kann. Im vorliegenden Beispiel umfasst die Turbine 22 eine Hochdruckturbine 24 und eine Niederdruckturbine 26. Eine Hohlwelle 28 verbindet die Hochdruckturbine 24 mit dem Verdichter 16, insbesondere einem Hochdruckverdichter 29, so dass diese gemeinsam angetrieben bzw. gedreht werden. Eine in Radialrichtung RR der Turbine weitere innen liegende Welle 30 verbindet die Niederdruckturbine 26 mit dem Fan 12 und mit einem Niederdruckverdichter 32, so dass diese gemeinsam angetrieben bzw. gedreht werden. An die Turbine 22 schließt sich eine hier nur angedeutete Schubdüse 33 an.

Im dargestellten Beispiel einer Fluggasturbine 10 ist zwischen der Hochdruckturbine 24 und der Niederdruckturbine 26 ein Turbinenzwischengehäuse 34 angeordnet, das um die Wellen 28, 30 angeordnet ist. In seinem radial äußeren Bereich 36 wird das Turbinenzwischengehäuse 34 von heißen Abgasen aus der Hochdruckturbine 24 durchströmt. Das heiße Abgas gelangt dann in einen Ringraum 38 der Niederdruckturbine 26. Von den Verdichtern 28, 32 und den Turbinen 24, 26 sind beispielhaft Laufschaufelkränze 27 dargestellt. Üblicherweise vorhandene Leitschaufelkränze 31 sind aus Gründen der Übersicht beispielhaft nur bei dem Verdichter 32 dargestellt.

Die nachfolgende Beschreibung einer Ausführungsform der Erfindung bezieht sich insbesondere auf Leitschaufelsegmente, die einen Leitschaufelkranz für die Turbinen 24, 26 oder die Verdichter 28, 32 bilden.

Fig. 2 zeigt in einer vereinfachten und schematischen Perspektivdarstellung ein bekanntes Leitschaufelsegment 40. Das Leitschaufelsegment 40 weist ein radial äußeres Deckband 42 und ein radial inneres Deckband 44 auf. Zwischen den Deckbändern 42, 44 erstrecken sich im gezeigten Beispiel drei Leitschaufeln 46. Das radial innere Deckband 44 weist einen entlang der Umfangsrichtung UR verlaufenden Stützabschnitt 48 auf. Der Stützabschnitt 48 steht in Axialrichtung AR über einen Randabschnitt 50 des inneren Deckbandes 44 vor. Eine Stirnfläche 52 des Stützabschnitts 48 ist üblicherweise im Wesentlichen orthogonal zur Axialrichtung AR ausgerichtet und erstreckt sich in einer durch die Umfangsrichtung UR und die Radialrichtung RR aufgespannten Ebene.

Der Vollständigkeit halber wird noch darauf hingewiesen, dass radial innen an dem inneren Deckband 44 Befestigungsabschnitte ersichtlich sind, die dazu dienen, das Leitschaufelsegment 40 mit weiteren, nicht dargestellten Strukturbauteilen der Gasturbine zu verbinden. Radial außen sind an dem äußeren Deckband 42 ebenfalls Befestigungsstrukturen gezeigt, die dazu dienen, das Leitschaufelsegment 40 innerhalb der Gasturbine zu befestigen. Ferner sind noch jeweilige Kühlleitungen an den beiden Deckbändern 42, 44 dargestellt.

Wenn ein Leitschaufelsegment 40 mittels einer hier nicht gezeigten Bearbeitungsvorrichtung bearbeitet wird, beispielsweise geschliffen wird, kann das Leitschaufelsegment 40 im Bereich des inneren Deckbandes 44 in die Bearbeitungsvorrichtung eingespannt werden. Dabei liegt der Stützabschnitt 48 mit seiner Stirnfläche 52 an einem entsprechenden Gegenstück der Bearbeitungsvorrichtung auf und wird zum Einspannen mit Druck beaufschlagt.

Unter gleichzeitiger Bezugnahme auf die verschiedenen Darstellungen der Fig. 3 wird nachfolgend ein Beispiel eines erfindungsgemäßen Leitschaufelsegments 40 beschrieben. Das Leitschaufelsegment 40 weist im Wesentlichen den oben unter Bezugnahme auf die Fig. 2 beschriebenen Aufbau auf, weshalb in der Fig. 3 auch die gleichen Bezugszeichen wie in der Fig. 2 dargestellt sind, ohne diese aber nochmals zu beschreiben.

Bei dem Leitschaufelsegment 40 ist am Stützabschnitt 48 eine Stützabschnittsrippe 62 ausgebildet. Die Stützabschnittsrippe 62 ist mit dem Stützabschnitt 48 verbunden, insbesondere einstückig verbunden bzw. integral ausgebildet. Die Stützabschnittsrippe 62 weist eine Rippenstirnfläche 64 auf, die ebenfalls im Wesentlichen orthogonal zur Axialrichtung AR verläuft und in einer durch die Umfangsrichtung UR und die Radialrichtung RR aufgespannten Ebene liegt.

Die Rippenstirnfläche 64 und die Stirnfläche 52 des Stützabschnitts 48 bilden gemeinsam eine durchgehende oder gesamte Stützfläche. Durch das Vorsehen von wenigstens einer Stützabschnittsrippe 62 kann die gesamthaft zur Verfügung stehende Stützfläche vergrößert werden. Dabei weist die durch die Stützabschnittsrippe 62 zusätzlich bereitgestellte Rippenstirnfläche einen Flächeninhalt auf, der etwa 2% bis 15%, vorzugsweise etwa 6% bis 12%, des Flächeninhalts der Stirnfläche 50 des Stützabschnitts 48 entspricht. Geht man von einem bekannten Leitschaufelsegment 40 gemäß Fig. 2 aus, bei dem die Stirnfläche 52 des Stützabschnitts einen Flächeninhalt aufweist, der 100% entspricht, weist die gesamte Stützfläche, die durch die Stirnfläche 52 und die Rippenstirnfläche 64 gebildet wird einen Flächeninhalt auf, der dem 1,02-Fachen bis 1,15-Fachen des Flächeninhalts der Stirnfläche 52 entspricht.

Wie aus den Darstellungen der Fig. 3 ersichtlich, können die Stirnfläche 50 und die Rippenstirnfläche 64 plan zueinander ausgebildet sein, d.h. sie liegen in derselben Ebene. Durch die Vergrößerung der Auflagefläche können beim Einspannen des Leitschaufelsegments 40 in die Bearbeitungsvorrichtung die wirkenden Kräfte besser verteilt werden, so dass keine Rissbildungen in dem Stützabschnitt 48 auftreten.

Bezogen auf die Fig. 3, obere Zeichnung, Darstellung des Leitschaufelsegments 40 in der RR-UR-Ebene, wird noch darauf hingewiesen, dass die Stützabschnittsrippe 62 in Umfangsrichtung in der Mitte der Länge des Stützabschnitts 48 angeordnet sein kann. Das Vorsehen von einer Stützabschnittsrippe 62 ist lediglich ein Beispiel und es können auch zwei oder mehr Stützabschnittsrippen vorgesehen sein. Rein beispielhaft sind in Fig. 5 zwei weitere Stützabschnittsrippen 62a gestrichelt angedeutet. Ein Leitschaufelelement 40 könnte somit nur die Stützabschnittsrippe 62 oder nur die Stützabschnittsrippen 62a oder aller drei Stützabschnittsrippen 62, 62a. Selbstverständlich kann ein Leitschaufelsegment, das sich über einen größeren Bereich in Umfangrichtung UR erstreckt und ggf. auch mehr Leitschaufeln aufweist, auch mehr Stützabschnittsrippen aufweisen. Entsprechend kann die gesamthaft zur Verfügung stehende Stützfläche durch das Bereitstellen von mehreren Stützabschnittsrippen 62, 62a weiter vergrößert werden.

### Bezugszeichenliste

- 10: Fluggasturbine
- 12: Fan
- 14: Mantel
- 16: Verdichter
- 18: inneres Gehäuse
- 20: Brennkammer
- 22: Turbine
- 24: Hochdruckturbine
- 26: Niederdruckturbine
- 28: Hohlwelle
- 29: Hochdruckverdichter
- 30: Welle
- 31: Leitschaufelkranz
- 32: Niederdruckverdichter
- 33: Schubdüse
- 34: Turbinenzwischengehäuse
- 36: radial äußerer Bereich
- 38: Ringraum
- 40: Leitschaufelsegment
- 42: radial äußeres Deckband
- 44: radial inneres Deckband
- 46: Leitschaufel
- 48: Stützabschnitt
- 50: Randabschnitt
- 52: Stirnfläche
- 62,62a: Stützabschnittsrippe
- 64: Rippenstirnfläche
- AR: Axialrichtung
- RR: Radialrichtung
- UR: Umfangsrichtung

## Patentansprüche

1. Leitschaufelsegment (40) für eine Gasturbine (10), insbesondere Fluggasturbine, mit wenigstens drei Leitschaufeln (46),
einem radial inneren Deckband (44) und
einem radial äußeren Deckband (42),
wobei sich die wenigstens eine Leitschaufel (46) zwischen dem inneren Deckband (44) und dem äußeren Deckband (42) erstreckt, und
wobei das innere Deckband (44) oder/und das äußere Deckband (42) einen jeweiligen entlang einer Umfangsrichtung (UR) verlaufenden Stützabschnitt (48) aufweist bzw. aufweisen mit einer jeweiligen axialen Stirnfläche (52),
wobei der Stützabschnitt (48) an dem betreffenden inneren Deckband (44) oder/und an dem betreffenden äußeren Deckband (42) wenigstens eine in Radialrichtung (RR) verlaufende Stützabschnittsrippe (62) aufweist, die mit dem Stützabschnitt (48) verbunden ist, insbesondere einstückig integral ausgebildet ist, und die eine in die Stirnfläche (52) des Stützabschnitts (48) übergehende Rippenstirnfläche (64) aufweist, **dadurch gekennzeichnet, dass** die Rippenstirnfläche (64) und die Stirnfläche (52) am inneren Deckband (44) und/oder am äußeren Deckband (42) mit einer Stützfläche am anderen des inneren und äußeren Deckbandes (42) eine innerhalb einer gemeinsamen Ebene liegende Stützfläche des Leitschaufelsegments bilden, mit der das Leitschaufelsegment in Axialrichtung auf einer ebenen Unterlage abgestützt werden kann.

2. Leitschaufelsegment nach Anspruch 1, **dadurch gekennzeichnet, dass** die axiale Stirnfläche (52), die an die Rippenstirnfläche (64) angrenzt, eine maximale radiale Ausdehnung von 5mm, insbesondere 2mm hat.

3. Leitschaufelsegment nach Anspruch 1 oder 2, **dadurch gekennzeichnet, dass** die Rippenstirnfläche (64) und die Stirnfläche (52) des Stützabschnitts (48) plan zueinander ausgebildet sind.

4. Leitschaufelsegment nach einem der vorhergehenden Ansprüche, **dadurch gekennzeichnet, dass** die Rippenstirnfläche (64) einer Stützabschnittsrippe (62) etwa 2% bis 15%, vorzugsweise etwa 6% bis 12%, der Stirnfläche (52) des Stützabschnitts (48) entspricht.

5. Leitschaufelsegment nach einem der vorhergehenden Ansprüche, **dadurch gekennzeichnet, dass** es mehr als drei Leitschaufeln (46) aufweist.

6. Leitschaufelsegment nach einem der vorhergehenden Ansprüche, **dadurch gekennzeichnet, dass** die wenigstens eine Stützabschnittsrippe (62) bezogen auf die Erstreckung des Stützabschnitts (48) im Umfangsrichtung (UR) in der Mitte des Stützabschnitts (48) ausgebildet ist.

7. Leitschaufelsegment nach einem der vorhergehenden Ansprüche, **dadurch gekennzeichnet, dass** es zwei oder mehr Stützabschnittsrippen (62, 62a) aufweist, die entlang des Stützabschnitts (48) verteilt angeordnet sind, insbesondere regelmäßig verteilt angeordnet sind.

8. Leitschaufelsegment nach einem der vorhergehenden Ansprüche, **dadurch gekennzeichnet, dass** die wenigstens eine Stützabschnittsrippe (62), insbesondere alle Stützabschnittsrippen (62, 62a), auf derjenigen Seite des jeweiligen Deckbands (42, 44) ausgebildet sind, die von einem Gaskanal abgewandt ist.

9. Gasturbine, insbesondere Fluggasturbine (10), mit wenigstens einem Leitschaufelkranz, der verdichterseitig oder turbinenseitig vorgesehen ist, und der aus mehreren in Umfangsrichtung (UR) nebeneinander angeordneten Leitschaufelsegmenten (40) nach einem der vorhergehenden Ansprüche gebildet ist.

## Claims

1. Guide vane segment (40) for a gas turbine (10), in particular an aircraft gas turbine, comprising
at least three guide vanes (46),
a radially inner shroud (44), and
a radially outer shroud (42),
the at least one guide vane (46) extending between the inner shroud (44) and the outer shroud (42), and
the inner shroud (44) and/or the outer shroud (42) having a relevant support portion (48) extending along a circumferential direction (UR) and having a relevant axial end face (52),
the support portion (48) having at least one support portion rib (62) extending in a radial direction (RR) on the relevant inner shroud (44) and/or on the relevant outer shroud (42), which rib is connected to the support portion (48), in particular is integrally formed as a single piece, and which has a rib end face (64) which transitions into the end face (52) of the support portion (48),
**characterized in that** the rib end face (64) and the end face (52) on the inner shroud (44) and/or on the outer shroud (42), with a support surface on the other of the inner and outer shroud (42), form a support surface of the guide vane segment which lies within a common plane and by means of which the guide vane segment can be supported in an axial direction on a planar surface.

2. Guide vane segment according to claim 1, **characterized in that** the axial end face (52) which adjoins the rib end face (64) has a maximum radial extension of 5 mm, in particular 2 mm.

3. Guide vane segment according to claim 1 or claim 2,
**characterized in that** the rib end face (64) and the end face (52) of the support portion (48) are planar relative to each other.

4. Guide vane segment according to any of the preceding claims, **characterized in that** the rib end face (64) of a support portion rib (62) corresponds to approximately 2% to 15%, preferably approximately 6% to 12%, of the end face (52) of the support portion (48).

5. Guide vane segment according to any of the preceding claims, **characterized in that** the guide vane segment has more than three guide vanes (46).

6. Guide vane segment according to any of the preceding claims, **characterized in that** the at least one support portion rib (62) is formed in the center of the support portion (48) with respect to the extent of the support portion (48) in the circumferential direction (UR).

7. Guide vane segment according to any of the preceding claims, **characterized in that** it has two or more support portion ribs (62, 62a) which are distributed along the support portion (48), in particular regularly distributed.

8. Guide vane segment according to any of the preceding claims, **characterized in that** the at least one support portion rib (62), in particular all support portion ribs (62, 62a), are formed on the side of the relevant shroud (42, 44) that faces away from a gas duct.

9. Gas turbine, in particular an aircraft gas turbine (10), comprising at least one guide vane ring which is provided on the compressor side or on the turbine side, and which is formed from a plurality of guide vane segments (40) according to any of the preceding claims, which are arranged next to one another in the circumferential direction (UR).

## Revendications

1. Segment à aubes directrices (40) pour une turbine à gaz (10), en particulier une turbine à gaz d'aéronef, comportant
au moins trois aubes directrices (46),
une bande de recouvrement (44) radialement intérieure et
une bande de recouvrement (42) radialement extérieure,
dans lequel l'au moins une aube directrice (46) s'étend entre la bande de recouvrement intérieure (44) et la bande de recouvrement extérieure (42), et
dans lequel la bande de recouvrement intérieure (44) ou/et la bande de recouvrement extérieure (42) présentent une section de support (48) respective s'étendant le long d'une direction circonférentielle (UR) et comportant une surface frontale axiale (52) respective,
dans lequel la section de support (48) présente, sur la bande de recouvrement intérieure (44) concernée ou/et sur la bande de recouvrement extérieure (42) concernée, au moins une nervure de section de support (62) s'étendant dans la direction radiale (RR), laquelle nervure est reliée à la section de support (48), en particulier est réalisée d'un seul tenant et de manière à y être intégrée, et présente une surface frontale de nervure (64) se fondant dans la surface frontale (52) de la section de support (48), **caractérisé en ce que** la surface frontale de nervure (64) et la surface frontale (52) sur la bande de recouvrement intérieure (44) et/ou sur la bande de recouvrement extérieure (42) forment, avec une surface de support sur l'autre parmi les bandes de recouvrement intérieure et extérieure (42), une surface de support du segment à aubes directrices située à l'intérieur d'un plan commun, avec laquelle le segment à aubes directrices peut être supporté dans la direction axiale sur un moyen de soutien plan.

2. Segment à aubes directrices selon la revendication 1, **caractérisé en ce que** la surface frontale axiale (52) adjacente à la surface frontale de nervure (64) possède une extension radiale maximale de 5 mm, en particulier de 2 mm.

3. Segment à aubes directrices selon la revendication 1 ou 2,
**caractérisé en ce que** la surface frontale de nervure (64) et la surface frontale (52) de la section de support (48) sont réalisées de manière à être planes l'une par rapport à l'autre.

4. Segment à aubes directrices selon l'une des revendications précédentes, **caractérisé en ce que** la surface frontale de nervure (64) d'une nervure de section de support (62) correspond à environ 2 % à 15 %, de préférence à environ 6 % à 12 %, de la surface frontale (52) de la section de support (48).

5. Segment à aubes directrices selon l'une des revendications précédentes, **caractérisé en ce qu'**il présente plus de trois aubes directrices (46).

6. Segment à aubes directrices selon l'une des revendications précédentes, **caractérisé en ce que** l'au moins une nervure de section de support (62) est réalisée au milieu de la section de support (48) par rapport à l'extension de la section de support (48) dans la direction circonférentielle (UR).

7. Segment à aubes directrices selon l'une des revendications précédentes, **caractérisé en ce qu'**il présente deux nervures de section de support (62, 62a) ou plus disposées de manière à être réparties, en particulier disposées de manière à être régulièrement réparties, le long de la section de support (48).

8. Segment à aubes directrices selon l'une des revendications précédentes, **caractérisé en ce que** l'au moins une nervure de section de support (62), en particulier toutes les nervures de section de support (62, 62a), sont réalisées sur le côté de la bande de recouvrement (42, 44) respective qui est opposé à un canal de gaz.

9. Turbine à gaz, en particulier turbine à gaz d'aéronef (10), comportant au moins une couronne d'aubes directrices qui est prévue côté compresseur ou côté turbine et qui est formée de plusieurs segments à aubes directrices (40) selon l'une des revendications précédentes disposés les uns à côté des autres dans la direction circonférentielle (UR).
